# EUROPÄISCHE PATENTSCHRIFT

(11) **EP 1 082 876 B1**
(45) Veröffentlichungstag und Bekanntmachung des Hinweises auf die Patenterteilung: **14.03.2007**
(21) Anmeldenummer: 99926417.9
(22) Anmeldetag: 26.05.1999
(51) Int. Cl.: H05B 3/14, H05B 3/82

(54) **VORRICHTUNG ZUM ERWÄRMEN VON MEDIEN**
DEVICE FOR HEATING MEDIA
DISPOSITIF POUR RECHAUFFER DES FLUIDES

(30) Priorität: 26.05.1998 DE 19823505
(43) Veröffentlichungstag der Anmeldung: 14.03.2001
(73) Patentinhaber: Latec AG, 8702 Zollikon (CH)
(72) Erfinder: OPPITZ, Hans, A-6068 Mils (AT)
(74) Vertreter: Kador & Partner
(86) Internationale Anmeldenummer: PCT/EP1999/003617
(87) Internationale Veröffentlichungsnummer: WO 1999/062297

(56) Entgegenhaltungen:
- US-A- 4 571 481
- US-A- 5 305 419

## Beschreibung

Die vorliegende Erfindung betrifft eine Vorrichtung zum Erwärmen von Medien, insbesondere von Flüssigkeiten.

Bei herkömmlichen Vorrichtungen zur Erwärmung von Medien, z.B. bei Warmwasserboilern erfolgt die Erwärmung des Mediums in einem Behälter dadurch, daß Heizelemente in den Behälter, z.B. in Form von Heizstäben, eingebracht werden. Dabei müssen die Ein- und Austrittsstellen der Heizelemente abgedichtet werden, um ein Entweichen des Mediums zu verhindern. Dies bringt einen erhöhten Konstruktionsaufwand mit sich. Zudem steht das Heizelement bei herkömmlichen Vorrichtungen unmittelbar mit dem zu erwärmenden Medium in Kontakt. Bei einer Beschädigung des Heizelementes kann es somit bei einigen Medien wie z.B. Wasser zusätzlich zu einem Sicherheitsrisiko kommen.

US-A-4571481 offenbart eine Vorrichtung zum Erwärmen von Medien, die mindestens einen Behälter zur Aufnahme des Mediums und mindestens ein flächiges Widerstandselement umfasst, wobei das Widerstandsheizelement in Behälter angeordnet ist, und dessen Widerstandsmasse ein intrinsisch elektrisch leitendes Polymer umfasst.

US-A-5305419 offenbar eine Vorrichtung, bei welcher das Widerstandsheizelement eine äußere Metallschicht aufweist. Eine Fassung aus intrinsisch elektrisch leitendem Polymer ist vorgesehen. Diese Fassung verbindet die Schicht mit der leitenden Innenwand des Behälters.

Aufgabe der vorliegenden Erfindung ist es, eine Vorrichtung zu schaffen, mit der Medien schnell und zuverlässig erwärmt werden können und bei der keine Probleme bezüglich der Dichtigkeit des Behälters und einer Einwirkung des Mediums auf das Heizelement bestehen.

Der Erfindung liegt die Erkenntnis zugrunde, daß diese Aufgabe durch eine Vorrichtung gelöst werden kann, bei der ein geeignetes Heizelement zum Erwärmen des Mediums außerhalb des Behälters angeordnet ist und ein gezieltes Eindringen der erzeugten Wärme in den Behälter erlaubt.

Die Aufgabe wird erfindungsgemäß durch eine Vorrichtung zum Erwärmen von _ Medien gelöst, die mindestens einen Behälter zur Aufnahme des Mediums, und mindestens ein flächiges Widerstandsheizelement umfaßt, wobei das Widerstandsheizelement an zumindest einem Teil der Außenseite des Behälters angeordnet ist und dessen Widerstandsmasse ein elektrisch leitendes Polymer umfaßt.

Bei der erfindungsgemäßen Anordnung befindet sich das Heizelement außerhalb des Behälters, wodurch der Behälter neben einer Öffnung zum Befüllen und Entleeren keine weiteren Öffnungen aufzuweisen braucht und die Dichtigkeit des Behälters somit ohne konstruktiven Aufwand gewährleistet werden kann. Weiterhin bestehen bei der erfindungsgemäßen Vorrichtung keine Sicherheitsrisiken. Das elektrische Widerstandsheizelement tritt mit dem zu erwärmenden Medium nicht in Kontakt. Ein Eindringen des Mediums in das Heizelement und dadurch verursachte Kurzschlüße oder Beschädigungen des Widerstandsheizelementes können somit vermieden werden.

Zudem dient bei Verwendung eines elektrisch leitenden Polymers das Widerstandsheizelement als schwarzer Körper, der Strahlungen aller Wellenlängen abgeben kann. Mit abnehmender Temperatur verschiebt sich die Wellenlänge der abgestrahlten Strahlung immer mehr zum Infrarot. Diese Infrarot-Strahlung kann bei Behältermaterialien, die den Durchtritt von Infrarot-Strahlung erlauben, beispielsweise Glas oder strahlungsdurchlässiger Kunststoff, somit in den Behälter eindringen. Dadurch kann außer der Wärmeleitung auch Strahlungswärme in das Medium eintreten und dieses erwärmen. Durch die Tiefenwirkung sind in dem Heizelement selber keine besonders hohen Temperaturen erforderlich. Insbesondere bei der Erwärmung von z.B. Wasser wird das Ausfallen von Kalk und anderen Mineralsalzen dadurch vermieden.

Durch die Wahl einer Widerstandsmasse, die ein elektrisch leitendes Polymer umfaßt, kann das Widerstandsheizelement auch mechanischen Belastungen standhalten. Die Polymere weisen eine solche Flexibilität auf, daß sie auch unter Belastung nicht zu Abrissen in der Widerstandsmasse neigen, wodurch eine lokale Überhitzung auftreten würde.

Mit dieser Widerstandsmasse kann somit ein flächiges Widerstandsheizelement realisiert werden, das über große Bereiche der Fläche zuverlässig Wärme abgeben kann. Diese gleichmäßige Wärmeabgabe über eine große Fläche ist insbesondere bei der erfindungsgemäßen Vorrichtung von Vorteil, da das Medium im Behälter gleichmäßig erwärmt wird und bei großen Heizflächen die Temperatur des Heizelementes geringer gehalten werden kann. Dadurch sind lokale hohe Temperaturen vermeidbar und eine Zersetzung des zu erwärmenden Mediums ist nicht zu befürchten.

Die Verwendung eines Widerstandsheizelementes, dessen Widerstandsmasse ein elektrisch leitendes Polymer umfaßt, hat weiterhin den Vorteil, daß dieses auch bei niedrigen Spannungen ausreichend Wärme erzeugt. Mit dem erfindungsgemäß verwendeten Widerstandsheizelement kann Netzspannung angelegt werden und so Leistungen im kW/m² Bereich von beispielsweise 20 bis 60 kW/m² erzeugt werden. Es ist aber auch möglich, geringere Leistungen zu erzeugen. Insbesondere bei der Verwendung von Kunststoffbehältern sollte die Leistung aufgrund der geringeren Wärmeabgabe an den Behälter auf 30 bis 60 W/m², vorzugsweise 30 bis 40 W/m² eingestellt werden..

Das Widerstandsheizelement kann eine Form aufweisen, in der es mindestens zwei Elektroden umfaßt, die sich in Längsrichtung durch die Fläche der Widerstandsmasse erstrecken, wobei der an den Elektroden angelegte Strom die Widerstandsmasse senkrecht zu der Dicke der Widerstandsmasse durchfließt. Als Elektroden werden im Folgenden die Teile des Widerstandsheizelementes bezeichnet, die der Stromzu- oder -abführung zu bzw. von der Widerstandsmasse dienen. Die durch die Widerstandsmasse gebildete Fläche wird im Folgenden auch als Widerstandsschicht bezeichnet. Die Elektroden können sich auch in Breitenrichtung durch die Fläche der Widerstandsmasse erstrecken. Als Elektroden können bei dieser Ausführungsform z.B. Lahnbänder verwendet werden. Die Verwendung eines solchen Widerstandsheizelementes bringt den Vorteil mit sich, daß die Widerstandsmasse, die zwischen den Elektroden liegt und sich beim Anlegen einer Spannung an die Elektroden erwärmt, unmittelbar mit der Außenfläche des Behälters in Kontakt steht. Wärmeverluste können so minimiert werden.

In der erfindungsgemäßen Vorrichtung kann die Fläche der Widerstandsmasse ein Gitter umfassen, wobei die Fäden des Gitters aus einem Kunststoff aus dem elektrisch leitenden Polymer gebildet sind oder die Fäden des Gitters aus einem anderen Material besteht und mit diesem Kunststoff beschichtet sind. Dieses Gitter läßt sich aufgrund seiner Flexibilität leicht an der Außenwand des Behälters anordnen. Hierdurch kann ein guter Kontakt zwischen dem Behälter und dem Widerstandsheizelement hergestellt und der Wärmeübergang zwischen Behälter und Widerstandsheizelement noch verbessert werden. Zudem weist das Gitter eine gewisse Flexibilität auf. Baucht sich der Behälter aufgrund der Befüllung mit dem Medium oder aufgrund der Erwärmung des Mediums aus, so kann das Gitter diese mechanische Belastung aufnehmen, ohne daß es zu einer ungleichmäßigen Wärmeabgabe über die Fläche kommen würde. Zum einen lassen die in einem Gitter definierten Kreuzungspunkte keine Relativänderung im Abstand zwischen den einzelnen Fäden des Gitters zu und zum anderen besteht durch das gewählte Material, das ein elektrisch leitendes Polymer umfaßt, nicht die Gefahr des Abrisses der Fäden und damit der elektrischen Leitung. Auch bei mechanischer Belastung kann also eine lokale Temperaturerhöhung nicht auftreten und es erfolgt weiterhin eine gleichmäßige Wärmeabgabe über die Fläche des Gitters.

Gemäß einer weiteren Ausführungsform kann das Widerstandsheizelement zwei flächige Elektroden umfassen, zwischen denen die Widerstandsmasse in Form einer Schicht angeordnet ist, wobei die Elektroden diese zumindest teilweise bedecken und zumindest eine der Elektroden der Außenwand des Behälters zugewandt ist. Bei dieser Ausführunosforrn durchfließt der Strom, der an die Elektroden angelegt wird, den Schichtwiderstand im wesentlichen in der Dicke. Die Elektroden bestehen vorzugsweise aus einem gut leitenden Material. Örtliche Überhitzungen können durch die gute Wärmeleitfähigkeit der Elektroden abgeleitet werden. Überhitzungen können somit nur in Richtung der Schichtdicke auftreten und wirken sich aber aufgrund der geringen Schichtdicke bei dem flächigen Widerstandsheizelement nicht negativ aus. Ein weiterer Vorteil eines solchen Aufbaus des Widerstandsheizelementes in der erfindungsgemäßen Vorrichtung liegt darin, daß dadurch auch eine von außen, z.B. vom Behälter hervorgerufene lokale Temperaturerhöhung durch das Widerstandsheizelement ideal ausgeglichen werden kann.

Gemäß einer Ausführungsform weist das elektrisch leitende Polymer der Widerstandsmasse des Widerstandsheizelementes einen positiven Temperaturkoeffizienten des elektrischen Widerstandes auf. Hierdurch wird ein Selbstregeleffekt bezüglich der maximal erreichbaren Temperatur erzielt.

Gemäß einer bevorzugten Ausführungsform der erfindungsgemäßen Vorrichtung umfaßt diese zwei Behälter, zwischen denen ein Widerstandsheizelement so angeordnet ist, daß die eine Oberfläche des Widerstandsheizelementes an der Au-ßenseite des einen Behälters und die gegenüberliegende Oberfläche des Widerstandsheizelementes an der Außenseite des anderen Behälters angeordnet ist. Vorteil dieser Ausführungsform ist es, daß die Wärmeverluste minimiert werden können. Das Widerstandsheizelement gibt Wärme in alle Richtungen ab. Durch das Anordnen der beiden Behälter an jeweils einer Oberfläche des flächigen Widerstandsheizelementes wird somit der größte Teil der erzeugten Wärme an die Behälter und damit an das zu erwärmende Medium abgegeben. Die Anordnung des Widerstandsheizelementes zwischen den beiden Behältern hat zusätzlich den Vorteil, daß das Widerstandsheizelement an die Behälter angepresst wird, wenn sich diese durch das Befüllen oder durch die Erwärmung ausdehnen. Ein Ablösen des Widerstandsheizelementes von der Behälteraußenseite wird damit vermieden und der Kontakt zwischen dem Widerstandsheizelement und den Behältern noch verbessert, wodurch auch der Wärmeübergang optimiert wird.

Gemäß einer weiteren Ausführungsform umfaßt die erfindungsgemäße Vorrichtung mindestens zwei Behälter, die so miteinander verbunden sind, daß das Medium die Behälter nacheinander durchfließen kann. Bei dieser Ausführungsform kann das Medium in einem ersten Behälter vorgewärmt und in einem zweiten oder weiteren Behälter auf die Solltemperatur aufgeheizt werden.

Die erfindungsgemäße Vorrichtung kann auch mindestens zwei Behälter umfassen, die Einrichtungen aufweisen, die ein separates Befüllen und Entleeren jeweils eines Behälters erlauben. Vorteil dieser Ausführungsform ist die rasche Verfügbarkeit der gesamten erwärmten Menge des Mediums.

Eine bevorzugte Ausführungsform der erfindungsgemäßen Vorrichtung stellt einen Wassererwärmer dar. Bei dieser Verwendung der Vorrichtung können die Vorteile der Erfindung besonders ausgenutzt werden. So kann das Wasser ohne Risiken besonders rasch erhitzt und ein Verkalken vermieden werden. Zudem erlaubt die erfindungsgemäße Vorrichtung auch eine flache Bauweise, d.h. eine Bauweise, bei der die Tiefe der Vorrichtung zu der Breite und Höhe gering ist. diese Bauweise bringt sowohl Platzersparnis als auch eine gleichmäßige Erwärmung des Wassers mit sich. Bei einer flachen Ausgestaltung wird vorzugsweise eine der Oberflächen des Behälters vollständig von einem Widerstandsheizelement bedeckt.

Die Erfindung wird im folgenden anhand der beiliegenden Figuren, die die Ausführungsformen der Erfindung schematisch darstellen, beschrieben.

Es zeigen:
- Figur 1:: Perspektivische Ansicht einer Ausführungsform der erfindungsgemäßen Vorrichtung mit zwei Behältern und dazwischen angeordnetem Widerstandsheizelement;
- Figur 2:: Perspektivische Ansicht einer erfindungsgemäßen Vorrichtung mit gitterartigem Widerstandsheizelement;
- Figur 3:: Perspektivische Teilschnittansicht einer Ausführungsform der erfindungsgemäßen Vorrichtung mit einem Widerstandsheizelement mit flächigen Elektroden.
- Figur 4:: Seitenansicht einer weiteren Ausführungsform der erfindungsgemäßen Vorrichtung mit flächigen Elektroden;
- Figur 5 :: Seitenansicht eines erfindungsgemäß verwendeten Widerstandsheizelementes mit zwei Elektroden und mehreren leitenden Schichten;
- Figur 6,7,8:: Draufsicht auf Vorrichtungen mit jeweils zwei Behältern.

In Figur 1 besteht die erfindungsgemäße Vorrichtung 1 aus zwei Behältern 21, 22. Zwischen diesen Behältern 21. 22 ist das Widerstandsheizelement 3 angeordnet. Die gezeigte Ausführungsform weist eine flache Konstruktion auf, bei der das Widerstandsheizelement 3 an einer flachen Seite der Behälter 21, 22 anliegt und diese weitestgehend bedeckt.

In Figur 2 ist eine erfindungsgemäße Vorrichtung dargestellt, bei der die Widerstandsmasse 33 des Widerstandsheizelementes 3 einen gitterartigen Aufbau besitzt. Das Widerstandsheizelement 3 ist an einer Seite des Behälters 2 angeordnet und bedeckt dort die Außenwand weitestgehend. Die Elektroden 31, 32 erstrekken sich in Längsrichtung durch die Widerstandsmasse 33, wodurch der an ihnen angelegte Strom die Widerstandsmasse 33 senkrecht zur Dicke der Widerstandsmasse 33 durchfließt. Diese Richtung ist in Figur 2 durch einen Pfeil angedeutet. Der Behälter 2 weist weiterhin eine Befiülleinrichtung 23 für das Zuführen des zu erwärmenden Mediums und eine Entleereinrichtung 24 zum Abführen des erwärmten Mediums auf. Wie in Figur 2 gezeigt erstrecken sich die Elektroden 31. 32 über das Widerstandsheizelement 3 und den Behälter 2 hinaus, wodurch der Anschluß der Elektroden 31, 32 an die Stromversorgungsquelle (nicht dargestellt) ermöglicht wird.

In Figur 3 ist eine weitere Ausführungsform der erfindungsgemäßen Vorrichtung gezeigt, bei der ein flächiges Widerstandsheizelement 3 mit flächigen Elektroden 34 verwendet wird. In der gezeigten Ausführungsform liegt die Elektrode 34 an der Außenwand des Behälters 2 an und bedeckt diese Seite des Behälters weitestgehend. Auf der Elektrode 34 ist der Schichtwiderstand 35 angeordnet. Dieser umfaßt ein elektrisch leitendes Polymer. Auf dem Schichtwiderstand 35 ist die zweite Elektrode 34 angeordnet, die diesen bedeckt.

In Figur 4 ist auf dem Behälter 2 eine elektrisch leitende Schicht 37 angeordnet, die von einem Schichtwiderstand 33 bedeckt ist. Auf diesem Schichtwiderstand 33 sind zwei äußere flächige Elektroden 38, 39 von einander beabstandet angeordnet.

Wird bei der in Figur 2 gezeigten Ausführungsform Strom an die Elektroden 31, 32 angelegt, so fließt dieser durch die Widerstandsmasse 33, die elektrisch leitendes Polymer umfaßt, und erwärmt diese. Die so erzeugte Wärme dringt über die Außenwand des Behälters 2 in das Innere ein und erwärmt das darin befindliche Medium. Durch die flächige Ausgestaltung des Widerstandsheizelementes 3 kann die erzeugte Wärme über eine große Fläche an den Behälter und damit das Medium abgegeben werden.

Aufgrund der Flexibilität des Widerstandsheizelementes 3, insbesondere bei der Ausführungsform, in der die Widerstandsmasse 33 gitterartig ist, kann sich dieses auch an Oberflächen anlegen, die nicht eben sind. Der Behälter kann somit auch andere Formen als die gezeigte aufweisen.

In den Figuren 6, 7 und 8 sind weitere Ausfiihrungsformen der erfindungsgemä-Ben Vorrichtung gezeigt, die zwei Behälter 21, 22 aufweisen. Das Widerstandsheizelement 3 ist zwischen den Behältern angeordnet und bedeckt vorzugsweise die komplette Seite des Behälters, an der das Widerstandsheizelement anliegt.

Die Behälter 21, 22 können durch am Rand angebrachte Manschetten oder Schellen (nicht gezeigt) miteinander fest verbunden werden.

Die Verbindung zwischen den Behältern wird vorzugsweise am Behälterboden durch einen Kanal oder durch ein Rohr gebildet. Hierbei kann der Kanal bzw. das Rohr an die einzelnen Behälter 21, 22 angeschraubt und O-Ringen abgedichtet werden. Es liegt aber auch im Sinne der Erfindung, die beiden Behälter mit dem diese verbindenden Kanal einstückig herzustellen, d.h. in einem Teil z.B. zu verspritzen.

Die in Figur 6 dargestellte Ausführungsform wird vorzugsweise für die Flachbauweise der erfindungsgemäßen Vorrichtung verwendet. Die Behälter 21, 22 weisen jeweils einen dreieckigen Querschnitt auf, wobei das Widerstandsheizelement 3 an der jeweiligen Hypotenuse des dreieckigen Querschnitts anliegt. Hierdurch wird die größte Außenseite der Behälter 21, 22 von dem Widertandsheizelement bedeckt. Das Verhältnis zwischen dem zu beheizenden Volumen und der Kontaktfläche des Widerstandsheizelementes mit der Außenseite der Behälter ist somit optimal eingestellt. Die Befülleinrichtung 23 und Entleereinrichtung 24 sind bei der in Figur 6 dargestellten Ausführungsform an der Oberseite der Behälter 21, 22 angeordnet.

Bei der in Figur 7 dargestellten Ausführungsform erstreckt sich das Widerstandsheizelement zwischen den beiden Behältern nicht auf einer geraden Linie. Vielmehr weisen die Behälter jeweils einen breiten 221 und einen verjüngten Teil 212 auf, die durch einen schrägen Übergang 231 miteinander verbunden sind. Durch diese Ausgestaltung der Behälter kann zum einen eine geringe Gesamtdikke der Vorrichtung ermöglicht werden und zum anderen das Vorsehen von Befüll- und Entleereinrichtung an der Oberseite ermöglicht werden. '

In Figur 8 ist eine Vorrichtung dargestellt, bei der die Behälter 21, 22 jeweils einen halbkreisförmigen Querschnitt aufweisen. Zwischen diesen halbkreisförmigen Behältern ist eine ebenes Widerstandsheizelement 3 angeordnet. Gegenüber herkömmlichen Beheizungsvorrichtungen mit Heizstäben weist diese Ausführungsform den Vorteil auf, daß aufgrund der großen Fläche eine geringer Temperatur an dem Widerstandsheizelement vorliegen muß, wodurch eine Zirkulation des Mediums vermieden werden kann. Eine solche Zirkulation führt bei herkömmlichen Heizelementen dazu, daß das aus dem Behälter abgeführte Medium aus einem Bereich der Vorrichtung entnommen wird, in dem kaltes und warmes Medium aufgrund der Zirkulation vermischt werden. Bei der erfindungsgemäßen Vorrichtung hingegen steigt das warme Medium in dem Behälter nach oben und kann von dort entnommen werden.

In den in den Figuren 1, 6, 7, und 8 dargestellten Ausführungsformen mit zwei Behältern können entweder Heizelemente mit einer Widerstandsmasse, die sich flächenförmig zwischen den Elektroden erstreckt und bei denen der Strom die Widerstandsmasse senkrecht zur Dicke durchläuft oder Widerstandsheizelemente mit flächigen Elektroden, bei denen der Strom durch die Dicke der Widerstandsschicht läuft, verwendet werden. Die letztere Art des Widerstandsheizelementes ist hierbei bevorzugt.

Bei der Ausführungsform, bei der die Widerstandsmasse gitterartig aufgebaut ist und die Fäden des Gitters aus dem elektrisch leitenden Polymer gebildet sind, kann der Durchmesser der Fäden des Gitters, die parallel zu den Elektroden verlaufen, kleiner als der Durchmesser der Fäden, die senkrecht zu diesen verlaufen sein. Durch diese Querschnittsverteilung kann ein gleichmäßiger Stromdurchgang über die gesamte Fläche der Widerstandsmasse erzielt werden. Dieser gleichmäßige Stromdurchgang kann auch durch geeignete Wahl des Materials der Fäden erzielt werden. Hierbei wird das Material für die Fäden, die senkrecht zu den Elektroden verlaufen, so gewählt, daß dieses einen höheren Leitwert aufweist, als das der parallel zu diesen verlaufenden Fäden. Hierbei kann eine Differenz in der Leitfähigkeit zwischen den parallel und den senkrecht verlaufenden Fäden von 15 bis 25 %, vorzugsweise 20 % , ausreichen, um den Stromfluß durch die Fäden oder deren Beschichtung somit zu regeln und sich ideal über die gesamte Fläche zu verteilen. Als Widerstandsmasse kann auch ein Stützgewebe, z.B. aus Kunststoff, das mit dem elektrisch leitenden Polymer auf beiden Seiten bestrichen wurde und so durchgehende Schichten auf dem Stützgewebe erhalten wurden, dienen. Als Stützgewebe können Vließ, Gewirke oder Fasermatten aus beispielsweise Polyamid, z.B. Nylon, Glasfasern, Polyester oder Polypropylen verwendet werden.

Bei der Ausführungsform der vorliegenden Erfindung, wie diese schematisch in Figur 3 dargestellt ist, durchfließt der Strom die Widerstandsmasse in Dickenrichtung des Widerstandsheizelementes, wenn die Elektroden an eine Stromquelle (nicht gezeigt) angeschlossen werden. Die erzeugte Wärme wird an den Behälter und damit das Medium abgegeben. Es liegt auch im Sinne der Erfindung, die Widerstandsschicht des Heizelements durch mit elektrisch leitendem Polymer versehenen Glasfasern zu bilden. So kann die Widerstandsschicht beispielsweise eine Glasfasermatte umfassen, die mit elektrisch leitendem Polymer durch Eintauchen getränkt wurde. Weiterhin können Widerstandschichten verwendet werden, die Keramikpartikel wie z.B. Barium-Titanat umfassen. Trotz dieser Keramik kann der Temperaturkoeffizient der erfindungsgemäß verwendeten Widerstandsmasse des elektrischen Widerstandes negativ sein.

Bei einem negativen Temperaturkoeffizienten des elektrischen Widerstandes wird ein sehr geringer Einschaltstrom benötigt. Zudem kann die erfindungsgemäß verwendete Widerstandsmasse so eingestellt sein, daß bei erhöhter Temperatur der Temperaturkoeffizient des elektrischen Widerstandes positiv wird. Die Einschaltströme können hierbei 50 % des Betriebsstromes betragen.

Bei der in Figur 4 gezeigten Ausführungsform sind auf der dem Behälter abgewandten Seite zwei flächige Elektroden angeordnet und durch eine Isolation voneinander getrennt. Diese Isolation kann durch Vorsehen eines Isolationsstückes aus Isoliermaterial oder durch Luft erfolgen. Auf der gegenüberliegenden Seite der Widerstandsmasse, die dem Behälter zugewandt ist, wird eine Schicht aus elektrisch leitendem Material z.B. in Form einer Metallfolie oder Metallblech aufgebracht. Diese elektrisch leitende Schicht wird nicht an die Stromquelle angeschlossen. Werden bei dieser Ausführungsform die beiden flächigen Elektroden an eine Stromquelle angeschlossen, so fließt der Strom von der einen kontaktierten Elektrode durch die Dicke der Widerstandsmasse zu der elektrisch leitenden Schicht, wird in dieser weitergeleitet und fließt durch die Widerstandsmasse zurück zu der zweiten kontaktierten Elektrode. Ein solcher Aufbau des Widerstandsheizelementes bringt den Vorteil, daß dieses durch eine sehr geringe Spannung betrieben werden kann. Die Spannung kann bis zu der Hälfte der Spannung, die beim Aufbau mit zwei flächigen Elektroden, die die Widerstandsmasse zwischen sich einschließen, benötigt wird, reduziert werden. Die Verringerung der Versorgungsspannung ist unter anderem auf den durch die Isolierung zwischen den benachbarten Elektroden gebildeten Widerstand zurückzuführen. Wird als Isolierung Luft gewählt, so wird der Widerstand durch den Abstand der Elektroden zueinander und damit durch den Obertlächenwiderstand bestimmt. Insbesondere bei der Verwendung der erfindungsgemäßen Vorrichtung zum Heizen von Medien als Warmwasserboiler ist ein Betreiben mit sehr geringer Spannung von besonderem Vorteil, da hierdurch das Sicherheitsrisiko minimiert werden kann. Die Anordnung der beiden mit der Stromquelle kontaktierten Elektroden auf einer Seite des Schichtwiderstandes hat weiterhin zum Vorteil, daß der Kontakt zwischen dem Behälter und der elektrisch leitenden Folie oder Blech nicht durch Einrichtungen zur Stromversorgung gestört wird.

In Figur 5 ist ein Widerstandsheizelement gezeigt, bei dem eine dünne Widerstandsschicht 33 vorliegt. Auf beiden Seiten der Widerstandsschicht 33 sind jeweils eine flächige Elektrode 38, 39 und mehrere leitende Schichten 37 angeordnet. Die Elektroden 38, 39 sind jeweils am gegenüberliegenden Ende der Widerstandsschicht 33 vorgesehen. Die Elektrode 38 und die leitenden Schichten 37 sind voneinander beabstandet und zu der an der gegenüberliegenden Seite der Widerstandsschicht 33 angeordneten Elektrode 39 und den leitenden Schichten 37 versetzt. Der an die Elektroden 38, 39 angelegte Strom durchfließt bei diesem Aufbau die Widerstandsschicht 33 und die leitenden Schichten 37 in der Richtung, die in der Zeichnung durch Pfeile angedeutet ist. Bei diesem Stromfluß dient die Widerstandsschicht 33 als eine Serienschaltung mehrerer elektrischer Widerstände, wodurch eine hohe Leistung erzielt werden kann. Hierbei wird sowohl der Widerstand in der Dicke der Widerstandsschicht 33, als auch der Oberflächenwiderstand in den Abständen zwischen den elektrisch leitenden Schichten 37 bzw. der elektrisch leitenden Schicht 37 und der Elektrode 38 bzw. 39 genutzt.

Zudem bietet der große räumliche Abstand zwischen den Elektroden den Vorteil, daß ein unmittelbarer Kontakt zwischen diesen vermieden werden kann. Als Elektroden und elektrisch leitende Schichten können Metallfolien oder -bleche dienen. Insbesondere bei der in Figur 5 dargestellten Ausführungsform des Widerstandsheizelementes kann die Widerstandsschicht sehr dünn sein und eine Dicke von z.B. 1 mm aufweisen. Es liegt auch im Rahmen der Erfindung das in Figur 5 gezeigte Widerstandsheizelement so abzuwandeln, daß beide Elektroden auf einer Seite der Widerstandsschicht angeordnet sind. Bei dieser Ausführungsform befinden sich die leitenden Schichten voneinander beabstandet zwischen den an den Enden der Widerstandsschicht angeordneten Elektroden. Auf der gegenüberliegenden Seite der Widerstandsschicht sind die leitenden Schichten dazu versetzt und voneinander beabstandet angeordnet. Auch bei dieser Anordnung sind somit selbst bei geringer Schichtdicke der Widerstandsschicht hohe Leistungen durch die Nutzung der Widerstandsschicht als Serienschaltung mehrerer Widerstände und der gleichzeitigen Nutzung des Oberflächenwiderstandes erzielbar.

Auch bei Widerstandsheizelementen, wie in Figuren 3 und 4, dargestellt sind dünne Widerstandsschichten möglich. Diese müssen aber einen hochohmigen elektrischen Widerstand aufweisen.

Zur Verbesserung des elektrischen Kontaktes zwischen der Widerstandsmasse und den Elektroden kann die Widerstandsmasse im Bereich der Elektroden mit einer aufgespritzten Schicht aus Metall versehen sein. Bei der Ausführungsform, bei der die Widerstandsmasse in Form einer Schicht vorliegt, wird die Oberfläche der Schicht mit Metall bespritzt und anschließend die flächige Elektrode aufgebracht. Ist die Masse gitterartig aufgebaut, so kann der Bereich des Gitters, durch den sich die Elektroden erstrecken sollen, vor dem Einbringen der Elektroden mit Metall bespritzt werden.

Die Kontaktierung der Elektroden mit der Stromquelle, die das Widerstandsheizelement vorzugsweise mit Netzspannung von 220 V beaufschlagt, kann durch herkömmliche Kontaktierungsarten erfolgen. Da auch bei Ausführungsformen mit zwei Behältern das Heizelement vorzugsweise eine ganze Seite der jeweiligen Behälteraußenwand bedeckt und sich somit bis zum Rand erstreckt, sind die Elektroden bei beiden Ausführungsformen des Widerstandsheizelementes, d.h. bei flächenförmigen Elektroden und bei sich längs durch die Widerstandsmasse erstreckenden Elektroden, von außen zugänglich und können dort angeschlossen werden.

In der in Figur 1 gezeigten Ausführungsform können sowohl ein flächiges Widerstandsheizelement, bei dem der Stromfluß über die Fläche der Widerstandsmasse erfolgt, als auch ein flächiges Widerstandsheizelement, das in der Dickenrichtung vom Strom durchflossen wird, eingesetzt werden. Das Widerstandsheizelement ist so zwischen den Behältern angeordnet, daß eine möglichst große Fläche der Außenwände der Behälter von dem Widerstandsheizelement bedeckt wird. Beim Anlegen einer Spannung gibt das Widerstandsheizelement Wärme in alle Richtungen ab und erwärmt somit gleichzeitig das Medium der beiden Behälter. Durch diese Anordnung wird die Erwärmung einer großen Menge des Mediums mit geringem Stromverbrauch gewährleistet.

Die erfindungsgemäße Vorrichtung kann auch mehr als zwei Behälter umfassen, wobei vorzugsweise Widerstandsheizelemente so angeordnet sind, daß diese an zwei Behälter Wärme abgeben können. Der Fluß des zu erwärmenden Mediums kann so geführt werden, daß dieser jeweils nur einen oder mehrere Behälter durchströmt.

Die Widerstandsmasse wirkt zudem als "schwarzer Strahler". Die Strahlung im Infrarot-Bereich führt bei Behältern, die aus einem Material bestehen, das diese Strahlung transmittiert. z.B. Glas, zu einer Erwärmung des Mediums im Inneren des Behälters. Hierbei treten keine hohen Temperaturen an der Kontaktfläche des Widerstandsheizelementes an der Außenwand des Behälters auf. Unerwünschte Zersetzungsprozesse im Medium werden somit vermieden. Die Tiefenwirkung des Widerstandsheizelementes hat zudem den Vorteil, daß das Medium gleichmäßig erwärmt wird.

Die Einrichtungen zum Befüllen und Entleeren können je nach Bedarf an verschiedenen Stellen des Behälters angeordnet sein. Vorzugsweise sind sie so angeordnet sein, daß sie einen größtmöglichen Abstand zu den Anschlüssen der Elektroden aufweisen. Dadurch kann auch bei eventuellen Undichtigkeiten des Einrichtungen ein Kontakt des Mediums mit den Elektroden und daraus resultierende Nachteile ausgeschlossen werden. Als weitere Sicherheitsmaßnahme kann zwischen dem Widerstandsheizelement und der Außenwand des Behälters, insbesondere bei Metallbehältern, eine elektrisch isolierende Schicht vorgesehen sein. Für diese Schicht wird vorzugsweise Polyester, Polyimid oder Polytetrafluorethylen verwendet.

Bevorzugt hat der Behälter die Form eines Quaders, bei dem die Höhe und Länge des Behälters groß im Verhältnis zu dessen Breite ist. Diese Form des Behälters erlaubt bei einem flächigen Widerstandsheizelement eine große Kontaktfläche mit dem Behälter und ein günstiges Verhältnis zwischen dieser Kontaktfläche und dem Volumen des Behälters. Die Heizfläche ist im Verhältnis zu dem Volumen des zu erwärmenden Mediums groß, wodurch eine schnelle und gleichmäßige Erwärmung erfolgen kann. Der Behälter kann aber auch z.B einen runden Querschnitt aufweisen. Um diesen zylinderfiörmigen Behälter kann ein weiterer Behälter, der einen ringförmigen Querschnitt hat, angeordnet sein und das Widerstandsheizelement in einem dadurch gebildeten Spalt zwischen den Behältern vorgesehen sein.

Es liegt weiterhin im Sinne der Erfindung, daß die Seitenwände des Behälters vollständig mit dem Widerstandsheizelement bedeckt sind. Hierbei wird die Wärme von allen Seiten in den Behälter abgegeben und das Medium schnell aufgeheizt.

Sind mehrere Behälter vorgesehen, die nacheinander von dem Medium durchflossen werden sollen, so können diese übereinander angeordnet sein, wobei die Einrichtung zum Entleeren des oberen Behälters an dessen Unterseite mit der Einrichtung zum Befüllen eines darunter angeordneten Behälters an dessen Oberseite verbunden ist. Sind die Behälter nebeneinander angeordnet, so kann der Medienfluß über Pumpen, die außerhalb der Behälter angeordnet sein können, bewirkt werden.

Die Behälter können aus Metall. Glas oder Kunststoff bestehen. Bevorzugt wird Polycarbonat verwendet. Durch die geringe Temperatur am Widerstandsheizelement, die aufgrund der Tiefenwirkung der Widerstandsheizelemente ausreicht um das Medium zu erwärmen, besteht selbst bei der Verwendung von Kunststoffbehältern keine Gefahr des Aufschmelzens des Behälters.

Die Wandungen der Behälter sind vorzugsweise dünn. Dadurch kann zum einen die Wärme vom Heizelement gut an das im Behälter befindliche Medium abgegeben werden. Zum anderen kann sich der Behälter bei Befüllen und Erwärmung ausdehnen, insbesondere ausbauchen. Durch diese Ausbauchen wird der Kontakt zu dem an dem Behälter befindlichen Heizelement noch verstärkt, insbesondere bei Ausführungsformen mit zwei Behältern, zwischen denen ein Heizelement angeordnet ist. Bei dieser Ausführungsform können an der Wand des Behälters, die nicht mit dem Widerstandsheizelement versehen ist, zusätzlich Rippen in dem Behälter vorgesehen sein. Durch solche Rippen wird eine Verstärkung an diesen Wänden erzeugt. Durch diese Wandverstärkungen kann der normalerweise für beispielsweise Wasserecl.värmer vorgeschriebene Prüfdruck von 8 bar auch mit Kunststoffbehältern eingehalten werden.

Die Dicke der Wände der Behälter beträgt zwischen 1 und 8 mm, vorzugsweise 3 bis 5 mm. Die Dicke der Wände ist je nach der Größe des Behälters und dem Fassungsvermögen zu wählen.

Mit der erfindungsgemäßen Vorrichtung können z.B. Temperaturen von Wasser, die in der Vorrichtung erwärmt wurden, von 20 bis 90 °C eingestellt werden.

Die erfindungsgemäße Vorrichtung kann sehr geringe Gesamtdicken aufweisen. Es können Gesamtdicken von 6 bis 10 cm, vorzugsweise 8 cm erzeugt werden, wobei das Flächenheizelement eine Dicke von 0,1 bis 5 mm, vorzugsweise 1 bis 2 mm aufweist. So ist z.B. ein Warmwasserboiler mit einer Dicke von nur 8 cm mit der erfindungsgemäßen Vorrichtung herstellbar. Diese geringe Dicke erlaubt ein Anbringen der Vorrichtung z.B. hinter Verblendungen in Küchen oder Badeausstattung.

Das erfindungsgemäß verwendete elektrisch leitende Polymer ist vorzugsweise durch Dotierung eines Polymers erzeugt. Die Dotierung kann eine Metall- oder Halbmetall-Dotierung sein. Bei diesen Polymeren ist der Störleiter chemisch an die Polymerkette gebunden und erzeugt eine Störstelle. Die Dotierungsatome und das Matrixmolekül bilden einen sogenannten Charge-Transfer Komplex. Bei der Dotierung werden Elektronen werden aus gefüllten Bändern des Polymers auf das Dotierungsmaterial übertragen. Durch die so entstandenen Elektronenlöcher erhält das Polymer halbleiterähnliche elektrische Eigenschaften. Durch chemische Reaktion wird bei dieser Ausführungsform ein Metall- oder Halbmetallatom so in die Polymerstruktur einbezogen bzw. an diese angelagert, daß hierdurch freie Ladungen erzeugt werden, die den Stromfluß entlang der Polymerstruktur ermöglichen. Die freien Ladungen liegen in Form von freien Elektronen oder Löchern vor. Es entsteht somit ein Elektronenleiter.

Vorzugsweise wurde das Polymer zum Dotieren mit einem Dotierungsmaterial in einer solchen Menge versetzt, daß das Verhältnis von Atomen des Dotierungsmaterials zu der Anzahl der Polymermoleküle mindestens 1:1, vorzugsweise zwischen 2:1 und 10:1, beträgt. Durch dieses Verhältnis wird erzielt, daß im wesentlichen alle Polymermoleküle zumindest mit einem Atom des Dotierungsmaterials dotiert sind. Durch Wahl des Verhältnisses kann der Leitwert der Polymere und dadurch der Widerstandsschicht, sowie der Temperaturkoeffizient des Widerstandes der Widerstandsschicht eingestellt werden.

Obwohl das erfindungsgemäß verwendete elektrisch leitende Polymer auch ohne Zusatz von Graphit in der erfindungsgemäßen Vorrichtung als Material für die Widerstandsschicht eingesetzt werden kann, kann gemäß einer weiteren Ausführungsform die Widerstandschicht zusätzlich Graphitpartikel aufweisen. Diese Partikel können zu der Leitfähigkeit der gesamten Widerstandsschicht beitragen und berühren sich vorzugsweise nicht und bilden insbesondere keine Gitter- oder Skelettstrukturen aus. Die Graphitpartikel sind nicht fest in die Polymerstruktur eingebunden, sondern liegen frei beweglich vor. Befindet sich ein Graphitpartikel im Kontakt mit zwei Polymermolekülen, so kann der Strom von der einen Kette über das Graphit auf die nächste Kette überspringen.Die Leitfähigkeit der Widerstandsschicht kann so noch erhöht werden. Zugleich können die Graphitpartikel aufgrund ihrer freien Beweglichkeit in der Widerstandsschicht an die Elektroden gelangen und dort einen Verbesserung des Kontaktes bewirken.

Die Graphitpartikel liegen vorzugsweise in einer Menge von maximal 20 vol-%, besonders bevorzugt maximal 5 vol%, bezogen auf das Gesamtvolumen der Widerstandsschicht vor und weisen einen mittleren Durchmesser von maximal 0,1 µm auf. Durch diese geringe Menge an Graphit und den geringen Durchmesser kann das Ausbilden eines Graphitgitters, das zu einer Leitung des Stromes über diese Gitter führen würde vermieden werden. Es wird somit sicher gestellt, daß der Stromfluß weiterhin im wesentlichen über die Polymermoleküle durch Elektronen-Leitungen erfolgt und so die oben genannten Vorteile erzielt werden können. Insbesondere muß die Leitung nicht über ein Graphitgitter bzw. Skelett erfolgen, bei dem sich die Graphitpartikel berühren müssen und das bei mechanischer und thermischer Belastung leicht zerstört wird, sondern sie erfolgt entlang dem dehnbaren und alterungsbeständigen Polymer.

Als elektrisch leitende Polymere können sowohl elektrisch leitende Polymerisate wie Polystyrol, Polyvinylharze, Polyacrylsäure-Derivate- und Mischpolymerisate derselben, als auch elektrisch leitende Polyamide und deren Derivate, Polyfluorkohlenwasserstoffe, Epoxyharze und Polyurethane verwendet werden. Bevorzugt können Polyamide, Polymethylmethacrylate. Epoxide, Polyurethane sowie Polystyrol oder Mischungen davon verwendet. Hierbei weisen Polyamide zusätzlich gute Klebeigenschaften auf, die für die Herstellung der erfindungsgemäßen Vorrichtung zum Erwärmen von Medien von Vorteil sind, da hierdurch das Anbringen an der Vorrichtung erleichtert wird. Einige Polymere, wie z.B. Polyacetylene scheiden aufgrund ihrer geringen Alterungsbeständigkeit durch Reaktionsfreudigkeit mit Sauerstoff für den erfindungsgemäßen Einsatz aus.

Die Länge der verwendeten Polymermoleküle variiert in großen Bereichen abhängig von der Art und der Struktur des Polymers liegt aber vorzugsweise mindestens bei 500 , besonders bevorzugt bei mindestens 4000 Å.

Als elektrisch leitendes Polymer können erfindungsgemäß in der Widerstandsfläche der Vorrichtung insbesondere solche Polymere verwendet werden, die durch Metall- oder Halbmetallatome, die an die Polymere angelagert sind, leitfähig sind. Diese Polymere besitzen vorzugsweise einen spezifischen Durchgangswiderstand im Bereich der Werte, die von Halbleitern erzielt werden. Er kann bis zu 10² Ω·cm betragen, vorzugsweise liegt er höher, höchstens aber bei 10⁵ Ω·cm. Solche Polymere können durch ein Verfahren erhalten werden, bei dem Polymer-Dispersionen. Polymer-Lösungen oder Polymere mit Metall- oder Halbmetallverbindungen oder deren Lösung in einer Menge versetzt werden, so daß auf ein Polymer-Molekül annähernd ein Metall- oder Halbmetallatom kommt. Dieser Mischung wird ein Reduktionsmittel in geringem Überschuß zugegeben oder durch bekannte thermische Zersetzung Metall- oder Halbmetallatome gebildet. Anschließend werden die gebildeten oder noch vorhandenen Ionen ausgewaschen und die Dispersionslösung oder das Granulat kann gegebenenfalls mit Graphit oder Ruß versetzt werden.

Die erfindungsgemäß eingesetzten elektrisch leitenden Polymere sind vorzugsweise frei von Ionen. Maximal beträgt der Gehalt an freien Ionen 1 Gew.% bezogen auf das Gesamtgewicht der Widerstandsschicht. Die Ionen werden entweder wie oben beschrieben ausgewaschen oder es wird ein geeignetes Reduktionsmittel zugegeben. Das Reduktionsmittel wird in einem solchen Verhältnis zugegeben, daß die Ionen vollständig reduziert werden können. Der geringe Anteil an Ionen, vorzugsweise die lonenfreiheit der erfindungsgemäß verwendeten elektrisch leitenden Polymere bewirkt eine lange Beständigkeit der Widerstandsschicht unter Einwirkung von elektrischen Strömen. Wie sich gezeigt hat, besitzen Polymere, die Ionen zu einem höheren Prozentsatz enthalten, eine nur geringe Alterungsbeständigkeit bei Einwirkung von elektrischen Strömen, da es durch Elektroylse-Reaktionen zur Selbstzerstörung der Widerstandsschicht kommt. Das erfindungsgemäß verwendete elektrisch leitende Polymer hingegen ist aufgrund der geringen Ionenkonzentration auch bei längerer Beaufschlagung mit Strom alterungsbeständig. Als Reduktionsmittel für das oben beschriebene Verfahren zur Herstellung eines erfindungsgemäß eingesetzten elektrisch leitenden Polymers werden solche Reduktionsmittel verwendet, die entweder keine Ionen bilden, weil sie thermisch bei der Verarbeitung zersetzt werden, wie z.B. Hydrazin, oder mit dem Polymer selbst chemisch reagieren, wie z.B. Formaldehyd oder solche, deren Überschuß oder Reaktionsprodukte sich leicht auswaschen lassen, wie z.B. Hypophosphite. Als Metall oder Halbmetalle werden vorzugsweise Silber, Arsen, Nickel. Graphit oder Molybdän verwendet. Besonders bevorzugt sind solche Metall oder Halbmetallverbindungen, die durch reine thermische Zersetzung das Metall oder Halbmetall ohne störende Reaktionsprodukte bilden. Insbesondere Arsenwasserstofr oder Nickelcarbonyl haben sich als besonders vorteilhaft erwiesen. Die erfindungsgemäß verwendeten elektrisch leitenden Polymere können z.B. hergestellt werden, indem das Polymer mit 1-10 Gew-% (bezogen auf das Polymer) einer Vormischung, die nach einer der folgenden Rezepturen hergestellt wurde, versetzt wird.

| | |
|---|---|
| Beispiel 1: | 1470 Gew.Teile Dispersion von Fluorkohlenwasserpolymers (55 % Feststoff in Wasser), 1 Gew.-Teil Netzmittel, 28 Gew.-Teile Silbernitratlösung 10 %, 6 Gew.-Teile Kreide, 8 Gew.-Teile Ammoniak, 20 Gew.-Teile Ruß, 214 Gew.-Teiie Graphit, 11 Gew.-Teile Hydrazinhydrat. |
| Beispiel 2: | 1380 Gew.-Teile Acrylharzdispersion 60 Gew.-% in Wasser, 1 Gew.-Teil Netzmittel. 32 Gew.-Teile Silbernitratlösung 10 %ig, 10 Gew.-Teile Kreide, 12 Gew.-Teile Ammoniak. 6 Gew.-Teile Ruß, 310 Gew.-Teile Graphit, 14 Gew.-Teile Hydrazinhydrat. |
| Beispiel 3: | 2200 Gew.-Teile dest. Wasser. 1000 Gew.-Teile Styrol (monomer), 600 Gew.-Teile Ampholytseife (15 %ig), 2 Gew.-Teile Natriumpyrophosphat, 2 Gew.-Teile Kaliumpersulfat, 60 Gew.-Teile Nickelsuflat, 60 Gew.-Teile Natriumhypophospit, 30 Gew.-Teile Adipinsäure. 240 Gew.-Teile Graphit. |

## Patentansprüche

1. Vorrichtung (1) zum Erwärmen von Medien, die mindestens einen Behälter (2) zur Aufnahme des Mediums, und mindestens ein flächiges Widerstandsheizelement (3) umfaßt, wobei das Widerstandsheizelement (3) an zumindest einem Teil der Außenseite des Behälters (2) angeordnet ist und dessen Widerstandsmasse (33) ein elektrisch leitendes Polymer umfaßt.

2. Vorrichtung gemäß Anspruch 1, **dadurch gekennzeichnet, daß** das Widerstandsheizelement (3) mindestens zwei Elektroden (31, 32) umfaßt, die sich in Längsrichtung durch die Fläche der Widerstandsmasse (33) erstrecken, wobei der an den Elektroden (31, 32) angelegte Strom die Widerstandsmasse (33) senkrecht zu der Dicke der Widerstandsmasse (33) durchfließt.

3. Vorrichtung gemäß Anspruch 2, **dadurch gekennzeichnet, daß** die Widerstandsmasse (33) ein Gitter umfaßt, wobei die Fäden des Gitters aus einem Kunststoff aus dem elektrisch leitenden Polymer gebildet sind oder die Fäden des Gitters aus einem anderen Material bestehen und mit diesem Kunststoffbeschichtet sind.

4. Vorrichtung gemäß Anspruch 1, **dadurch gekennzeichnet, daß** das Widerstandsheizelement (3) mindestens zwei flächige Elektroden (34) umfaßt, zwischen denen die Widerstandsmasse (35) in Form einer Schicht angeordnet ist, die Elektroden (34) diese zumindest teilweise bedecken und zumindest eine der Elektroden (34) der Außenwand des Behälters (2) zugewandt ist.

5. Vorrichtung gemäß einem der vorstehenden Ansprüche, **dadurch gekennzeichnet, daß** das elektrisch leitende Polymer einen positiven Temperaturkoeffizienten des elektrischen Widerstandes aufweist.

6. Vorrichtung gemäß einem der vorstehenden Ansprüche, **dadurch gekennzeichnet, daß** diese zwei Behälter (21, 22) umfaßt und ein Widerstandsheizelement (3) so zwischen den Behältern (21, 22) angeordnet ist, daß die eine Oberfläche des Widerstandsheizelementes (3) an der Außenseite des einen Behälters (21) und die gegenüberliegende Oberfläche des Widerstandsheizelementes (3) an der Außenseite des anderen Behälters (22) angeordnet ist.

7. Vorrichtung gemäß einem der vorstehenden Ansprüche, **dadurch gekennzeichnet, daß** diese mindestens zwei Behälter (21, 22) umfaßt, die so miteinander verbunden sind, daß das Medium die Behälter (21, 22) nacheinander durchfließt.

8. Vorrichtung gemäß einem der Ansprüche 1 bis 6, **dadurch gekennzeichnet, daß** diese mindestens zwei Behälter (21, 22) umfaßt, die Einrichtungen (23, 24) aufweisen, die ein separates Befüllen und Entleeren jeweils eines Behälters (21, 22) erlauben.

9. Vorrichtung gemäß einem der vorstehenden Ansprüche, **dadurch gekennzeichnet, daß** diese einen Wassererwärmer darstellt.

## Claims

1. An apparatus (1) for heating media, comprising at least one container (2) for receiving the medium, and at least one planar resistance heating element (3), the resistance heating element (3) being disposed on at least part of the outer side of the container (2) and its resistance mass (33) comprising an electroconductive polymer.

2. The apparatus according to claim 1, **characterized in that** the resistance heating element (3) comprises at least two electrodes (31, 32) which extend in the longitudinal direction through the surface of the resistance mass (33), the current applied to the electrodes (31, 32) flowing through the resistance mass (33) perpendicular to the thickness of the resistance mass (33).

3. The apparatus according to claim 2, **characterized in that** the resistance mass (33) comprises a grid, the filaments of the grid being formed from a synthetic material comprising the electroconductive polymer, or the filaments of the grid being made of another material and coated with said synthetic material.

4. The apparatus according to claim 1, **characterized in that** the resistance heating element (3) comprises at least two planar electrodes (34) between which the resistance mass (35) is disposed in the form of a layer, the electrodes (34) covering it at least partly, and at least one of the electrodes (34) facing the outer wall of the container (2).

5. The apparatus according to any of the above claims, **characterized in that** the electroconductive polymer has a positive temperature coefficient of electric resistance.

6. The apparatus according to any of the above claims, **characterized in that** it comprises two containers (21, 22), and a resistance heating element (3) is so disposed between the containers (21, 22) that one surface of the resistance heating element (3) is disposed on the outer side of one container (21) and the opposite surface of the resistance heating element (3) on the outer side of the other container (22).

7. The apparatus according to any of the above claims, **characterized in that** it comprises at least two containers (21, 22) that are so interconnected that the medium flows through the containers (21, 22) one after the other.

8. The apparatus according to any of claims 1 to 6, **characterized in that** it comprises at least two containers (21, 22) having devices (23, 24) that permit separate filling and emptying of one container (21, 22) in each case.

9. The apparatus according to any of the above claims, **characterized in that** it is a water heater.

## Revendications

1. Dispositif (1) pour chauffer des milieux, qui comprend au moins un récipient (2) pour recevoir le milieu, et au moins un élément chauffant à résistance (3) plat, l'élément chauffant à résistance (3) étant disposé sur au moins une partie de la face extérieure du récipient (2) et sa masse de résistance (33) contenant un polymère électriquement conducteur.

2. Dispositif selon la revendication 1, **caractérisé en ce que** l'élément chauffant à résistance (3) comprend au moins deux électrodes (31, 32) qui s'étendent dans la direction longitudinale à travers la surface de la masse de résistance (3), le courant appliqué aux électrodes (31, 32) circulant à travers la masse de résistance (33) perpendiculairement à l'épaisseur de la masse de résistance (33).

3. Dispositif selon la revendication 2, **caractérisé en ce que** la masse de résistance (33) comprend une grille, les fils de la grille étant formés d'une matière plastique à partir du polymère électriquement conducteur, ou les fils de la grille étant constitués d'un autre matériau et revêtus de cette matière plastique.

4. Dispositif selon la revendication 1, **caractérisé en ce que** l'élément chauffant à résistance (3) comprend au moins deux électrodes (34) plates entre lesquelles est disposée la masse de résistance (35) sous la forme d'une couche, les électrodes (34) recouvrent au moins en partie celle-ci et au moins l'une des électrodes (34) est tournée vers la paroi extérieure du récipient (2).

5. Dispositif selon l'une des revendications précédentes, **caractérisé en ce que** le polymère électriquement conducteur présente un coefficient de température positif de la résistance électrique.

6. Dispositif selon l'une des revendications précédentes, **caractérisé en ce que** celui-ci comprend deux récipients (21, 22) et un élément chauffant à résistance (3) est disposé entre les récipients (21, 22) de manière qu'une surface de l'élément chauffant à résistance (3) soit disposée sur le côté extérieur d'un récipient (21) et la surface opposée de l'élément chauffant à résistance (3) soit disposée sur le côté extérieur de l'autre récipient (22).

7. Dispositif selon l'une des revendications précédentes, **caractérisé en ce que** celui-ci comprend au moins deux récipients (21, 22) qui sont reliés l'un à l'autre de manière que le milieu traverse successivement les récipients (21, 22).

8. Dispositif selon l'une des revendications 1 à 6, **caractérisé en ce que** celui-ci comprend au moins deux récipients (21, 22) qui comportent des dispositifs (23, 24) lesquels permettent un remplissage et une vidange séparés d'un récipient respectif (21, 22).

9. Dispositif selon l'une des revendications précédentes, **caractérisé en ce que** celui-ci constitue un chauffe-eau.
